# EUROPÄISCHE PATENTSCHRIFT

(11) **EP 0 770 479 B1**
(45) Veröffentlichungstag und Bekanntmachung des Hinweises auf die Patenterteilung: **01.12.1999**
(21) Anmeldenummer: 96114210.6
(22) Anmeldetag: 05.09.1996
(51) Int. Cl.: B41F 9/10, B41F 31/04

(54) **Zonales Farbmesser für eine Rotationsdruckmaschine**
Zonal inking knife for a rotary printing machine
Lame d'encrier zonale pour une machine d'impression rotative

(30) Priorität: 26.10.1995 FR 9512641
(43) Veröffentlichungstag der Anmeldung: 02.05.1997
(73) Patentinhaber: Heidelberger Druckmaschinen Aktiengesellschaft, 69115 Heidelberg (DE); Heidelberg Harris S.A., F-60761 Montataire (FR)
(72) Erfinder: Blackwell, Joseph Gordon, 60870 Brenouille (FR)
(74) Vertreter: Fey, Hans-Jürgen

(56) Entgegenhaltungen:
- WO-A-86/07309
- DE-A- 3 707 570
- GB-A- 2 128 551
- GB-A- 2 156 276
- US-A- 3 699 888

## Beschreibung

Die Erfindung betrifft ein Farbmesser für eine Rotationsdruckmaschine, das im Farbkasten eines Farbwerks der Rotationsdruckmaschine anordenbar ist und dem Abstreifen von Druckfarbe von einer Farbkastenwalze des Farbwerks dient, wobei der der Farbkastenwalze zuzuordnende freie Endbereich des Farbmessers zur zonalen Unterteilung mehrere Schlitze aufweist, wodurch eine entsprechende Anzahl von Einzelmessern ausgebildet ist.

Derartige Farbmesser sind bekannt. Sie befinden sich innerhalb des Farbwerks der Rotationsdruckmaschine und dienen dazu, einen möglichst dünnen Farbfilm für den Druck zur Verfügung zu stellen. Aufgrund der zonalen Einteilung des Farbmessers sind Einzelmesser ausgebildet, die individuell im Bezug auf die Farbkastenwalze einstellbar sind, wodurch die Farbfilm-Schichtdicke der einzelnen Zone je nach Sujet vorgebbar ist. Vorzugsweise ist jedem Einzelmesser ein Aktuator zugeordnet um die Spaltbreite des Bereiches zwischen dem Ende jedes einzelnen freien Endes eines Einzelmessers und der Oberfläche der Farbkastenwalze vom Leitstand der Maschine aus einstellen zu können. Die Farbfilm-Schichtdicke jeder Zone ist somit den Gegebenheiten anpaßbar, wobei zur Erzielung guter Druckergebnisse oftmals eine relativ dünne Schichtdicke angestrebt wird. Die Schichtdicke wird einerseits von der Einstellung des Aktuators und andererseits jedoch auch von der Anlagestellung des jeweiligen Einzelmessers zur Farbkastenwalze bestimmt. Die Druckqualität wird nicht nur von dem korrekten Einrichten des jeweiligen Einzelmessers zur Farbkastenwalze bestimmt.

Die Druckqualität wird nicht nur von dem korrekten Einrichten des jeweiligen Einzelmessers bestimmt, sondern erfordert ferner, daß die mit der Farbkastenwalze zusammenwirkenden Kanten der Einzelmesser der Kontur der Farbkastenwalze angepaßt sind, insbesondere zur Mantelfläche eine korrekte Ausrichtung aufweisen. Um über lange Zeit reproduzierbare Ergebnisse zu erhalten, sollte ein korrekt eingerichtetes Einzelmesser möglichst lange unverändert seine Parameter beibehalten. Bei den aus US 3,699,888 und DE 37 07 570 bekannten zonalen Farbmessern bestehen in dieser Hinsicht Mängel.

GB 2 128 551 A zeigt ein Farbmesser mit einer verschleißfesten Oberfläche. Ein Messer oder ein Abstreifer, welcher zu Reinigungszwecken dient, umfaßt ein dünnes flexibles Stahlmaterial, welches eine Arbeitsoberfläche aufweist, welches mit einer dünnen Oberflächenbeschichtung eines Materials versehen ist, welches eine höhere Verschleißfestigkeit hat als das Stahlmaterial selbst. Das verschleißfeste Material kann ein keramisches Material, Metalloxide oder Metallkarbide zum Beispiel sein.

Der Erfindung liegt daher die Aufgabe zugrunde, ein Farbmesser der eingangs genannten Art zu schaffen, das eine hohe Reproduzierbarkeit über eine lange Zeitdauer mit sich bringt und überdies optimale Druckqualität gewährleistet.

Diese Aufgabe wird erfindungsgemäß dadurch gelöst, daß die Berührungszonen der Einzelmesser mit der Farbkastenwalze mit einer auf einem Grundkörper des Farbmessers angeordnete Hartstoff-Beschichtung versehen sind. Durch die Hartstoff-Beschichtung ist gewährleistet, daß einerseits eine der entsprechenden Mantelfläche der Farbkastenwalze optimal angepaßte und gegen Abnutzungserscheinungen im wesentlichen resistente Oberfläche vorliegt. Lange Betriebszeiten sind möglic-h, ohne daß Nachstellarbeiten durchgeführt werden müssen. Die Reproduzierbarkeit des Arbeitsergebnisses ist damit gegeben. Gleichzeitig erlaubt die Beschichtung eine besonders dünne Farbschichtausbildung, sofern diese dünne Schichtdicke gewünscht ist. Von Besonderheit ist, daß der vorzugsweise als einstückiges Bauteil ausgebildete Grundkörper des Farbmessers mit der Hartstoff-Beschichtung versehen ist, obwohl eine zonale Unterteilung, also die Ausbildung von mehreren Einzelmessern vorliegt, zwischen denen Schlitze liegen, damit eine individuelle Einstellung der Einzelmesser möglich ist. Erfindungsgemäß hat sich gezeigt, daß trotz zumeist nur sehr kleiner Schlitzbreite der zwischen den Einzelmessern liegenden Schlitze eine Hartstoff-Beschichtung erfolgen kann, ohne daß zum Beispiel eine Einzelmesserverstellung zu Problemen im Randbereich der Beschichtung, beispielsweise zu dessen Abplatzen, führt.

Nach einer Weiterbildung der Erfindung ist vorgesehen, daß die Hartstoff-Beschichtung als Keramik-Beschichtung ausgebildet ist.

Vorteilhaft ist es ferner, wenn die Keramik-Beschichtung Titandioxid (TiO₂) aufweist. Insbesondere kann vorgesehen sein, daß die Keramik-Beschichtung Al₂O₃ aufweist.

Eine sehr gute Verbindung mit dem Grundkörper ergibt sich dann, wenn die Keramik-Beschichtung auf eine Zwischenschicht aufgebracht ist, die Nickel aufweist, insbesondere als Nickel-Chrom-Zwischenschicht ausgebildet ist, wobei sich die Zwischenschicht zwischen dem Grundkörper und der Hartstoff-Beschichtung befindet.

Nach einem bevorzugten Ausführungsbeispiel der Erfindung ist vorgesehen, daß die Berührungszone jedes Einzelmessers als Abschrägung im freien Endbereich des Farbmessers ausgebildet ist. Der Grundkörper kann insbesondere aus Metall, vorzugsweise aus Stahl, bestehen.

Vorteilhaft ist es, wenn jeder Schlitz von einem vom freien Ende des Farbmessers ausgehenden Engschlitz und einem sich daran anschließenden Weitschlitz gebildet ist. Unter einem "Engschlitz" ist ein Schlitz mit nur sehr geringer Schlitzbreite zu verstehen, während ein "Weitschlitz" eine größere Schlitzweite aufweist. Um zu verhindern, daß Druckfarbe durch die Weitschlitze aus dem Farbkasten austritt, sind die Weitschlitze vorzugsweise mit elastischem Material verschlossen. Die Elastizität dieses Materials erlaubt trotz der Abdichtung eine Einzelmessereinstellung, das heißt eine Relativbewegung zum jeweiligen Nachbar-Einzelmesser. Innerhalb des Engschlitzes erfolgt keine Abdichtmaßnahme durch Einbringen von Dichtmaterial. Vorzugsweise ist die Schlitzweite des Engschlitzes derart gewählt, daß kein Passieren der Druckfarbe erfolgt.

Bevorzugt befindet sich die Hartstoff-Beschichtung nur auf der Oberseite des Farbmessers, nicht jedoch im Bereich der Schlitze, insbesondere im Bereich der Engschlitze beziehungsweise der Weitschlitze.

Die Zeichnungen veranschaulichen die Erfindung und zwar zeigt:
- Figur 1: eine schematische Darstellung der Anlage eines Farbmessers an der Mantelfläche einer Farbkastenwalze,
- Figur 2: eine Draufsicht auf das zonale Farbmesser,
- Figur 3: eine Seitenansicht auf das Farbmesser der Figur 2 in Richtung des Pfeiles III,
- Figur 4: eine Detailansicht auf die Oberseite des Farbmessers,
- Figur 5: eine Schnittansicht entlang der Linie V-V in Figur 4,
- Figur 6: ein Diagramm, in welchem die Abnutzung von Farbmessern als Funktion der Zeit aufgetragen ist.

Figur 1 zeigt -in schematischer Darstellung- ein Farbmesser 1, das sich innerhalb eines nicht dargestellten Farbkastens befindet. Das Farbmesser 1 weist -im Querschnitt gesehen- etwa trapezförmige Gestalt auf, das heißt, Oberseite 2 und Unterseite 3 konvergieren zum freien Ende 4 hin.

Im Bereich des freien Endes 4 ist eine Abschrägung 5 ausgebildet, die von der Stirnseite des freien Endes 4 ausgeht und sich bis zur Oberseite 2 erstreckt. Die Abschrägung 5 an der Oberseite 2 des Farbmessers 1 beziehungsweise ein Teil von ihr bildet eine Berührungszone 6 mit der Mantelfläche 7 einer Farbkastenwalze 8 des Farbwerks.

Die Draufsicht der Figur 2 verdeutlicht, daß das Farbmesser 1 als zonales Farbmesser ausgebildet ist, das heißt, es wird mittels mehrerer, vorzugsweise parallel zueinander verlaufender, beabstandeter Schlitze 9 in Einzelmesser 10 unterteilt. Die Schlitze 9 gehen vom freien Ende 4 des Farbmessers 1 aus und erstrecken sich bis in den Bereich einer Befestigungszone 11, die der Montage des Farbmessers 1 im Farbkasten dient. Aufgrund der Schlitze 9 werden die Einzelmesser 10 freigeschnitten, so daß sie individuell mittels geeigneter, nicht dargestellter Aktuatoren einstellbar sind, das heißt, die Ausbildung der Druckfarben-Schichtdicke läßt sich zonal einstellen. Im gezeigten Ausführungsbeispiel der Figur 2 sind dreißig Einzelmesser 10 und somit dreißig Farbzonen vorgesehen.

Die Detailansicht der Figur 3 verdeutlicht, daß auf der Oberseite 2 des Farbmessers 1 eine Hartstoff-Beschichtung 12 aufgebracht ist. Diese Hartstoff-Beschichtung 12 befindet sich auf der Abschrägung 5 und erstreckt sich von dort aus über einen Teil der Länge der Einzelmesser 10. Vorzugsweise weist das Farbmesser 1 einen Grundkörper 13 aus Stahl auf, der zunächst gehärtet und danach wieder angelassen wurde, auf dem -zumindest im Bereich der Hartstoff-Beschichtung 12- eine Zwischenschicht 14 aufgebracht ist, die Nickel aufweist, vorzugsweise als Nickel-Chrom-Zwischenschicht ausgebildet ist. Die Nickel-Chrom-Beigabe verbessert insbesondere die Biegeeigenschaften, wie auch die Korrosionswiderstandsfähigkeit. Auf diese Zwischenschicht 14 ist die Hartstoff-Beschichtung 12 aufgebracht. Gegenüber der Oberseite 2 verläuft die Unterseite 3 des Grundkörpers 13 im dem freien Ende 4 abgewandten Bereich parallel zur Oberseite und im vorderen freien Endbereich unter einem Winkel α von 2° bis 10°, vorzugsweise 5,5°. Der Winkel α ist zwischen dem parallel zur Oberseite 2 verlaufenden Bereich der Unterseite 3 und der dann anschließenden Schrägfläche 15 (Figur 3) ausgebildet. Ferner geht aus Figur 3 hervor, daß die Oberseite 2 mit der Abschrägung 5 einen Winkel von 15° bis 35° vorzugsweise 25° aufweist. Dieser Winkel ist mit β gekennzeichnet.

Die Figur 4 verdeutlicht, daß sich die Schlitze 9 aus zwei Teilen zusammensetzen, nämlich jeweils ein vom freien Ende 4 ausgehender Engschlitz 16, der in einen Weitschlitz 17 übergeht. Der Engschlitz 16 weist nur eine sehr geringe Schlitzbreite von vorzugsweise 0,03 bis 0,06 mm auf. Der Weitschlitz 17 hat insbesondere eine Schlitzbreite von 3 mm und ist mit einem elastischen Material 18 verschlossen. Vorzugsweise handelt es sich bei dem elastischen Material um Polyuretan oder einem anderen geeigneten Material. Dieses Material verhindert, daß Farbe aus dem Weitschlitz 17 herauslaufen kann, garantiert jedoch eine Bewegbarkeit der Einzelmesser 10. Innerhalb des Engschlitzes 16 befindet sich weder die Hartstoff-Beschichtung 12 noch elastisches Material 18. Die Hartstoff- Beschichtung 12 verläuft nur über einen Teilbereich der Oberseite 2, und zwar nur auf der der Farbkastenwalze 8 zugewandten Seite. Die Hartstoff-Beschichtung 12 endet im Bereich der Weitschlitze 17 (Bezugszeichen 19) und bedeckt somit den Bereich, der die Engschlitze 16 aufweist.

Die Hartstoff-Beschichtung 12 ist vorzugsweise als Keramik-Beschichtung ausgebildet. Insbesondere weist sie Titandioxid (TiO₂) auf. Ferner kann sie Aluminium aufweisen. Insbesondere ist vorgesehen, daß sie ein Gemisch von Al₂O₃ und wenigen Prozenten Titandioxid TiO₂ aufweist, z.B. 1-5% (TiO₂). Bevorzugt wird sie mittels Plasmaverfahren aufgebracht.

Die Grafik gemäß Figur 6 zeigt den Verschleiß eines Farbmessers als Funktion der Betriebszeit.

Unmittelbar nach Inbetriebnahme paßt sich die Hartstoffbeschichtung 12 in optimaler Weise an die Kontur der Oberfläche der Farbkastenwalze 8 an. Dies erfolgt dergestalt daß keine Nachbearbeitungen notwendig werden, wie etwa bei einer Montage mit Klemmelementen für das Farbmesser, wobei die Einspannkräfte von unten auf das Farbmesser einwirken. Wie der Kurvenverlauf der Kurve A zeigt, ist der Verschleiß während der Betriebszeit sehr gering. Es ist erkennbar, daß das Farbmesser noch für längere Zeit benutzt werden kann. Selbst nach ca. 500 h Betriebszeit ist der Verschleiß der Hartstoffbeschichtung 12 noch moderat.

Zum Vergleich verdeutlicht Kurve C den Verschleiß eines konventionellen Farbmessers als Funktion der Betriebszeit. Kurve C zeigt einen deutlich höheren Verschleiß verglichen mit dem, den das Farbmesser 1 gemäß der vorliegenden Erfindung erfährt, selbst nach einem nur kurzen Einsatz.

Kurve B schließlich zeigt das Verschleißniveau an, bis zu welchem konventionelle Farbmesser generell eingesetzt werden.

## Patentansprüche

1. Farbmesser für eine Rotationsdruckmaschine, das im Farbkasten eines Farbwerks der Rotationsdruckmaschine anordenbar ist und dem Abstreifen von Druckfarbe von einer Farbkastenwalze des Farbwerkes dient, wobei der der Farbkastenwalze zuzuordnende freie Endbereich des Farbmessers zur zonalen Unterteilung mehrere Schlitze aufweist, wodurch eine entsprechende Anzahl von Einzelmessern ausgebildet ist,
**dadurch gekennzeichnet,**
daß die Berühungszonen (6) der Einzelmesser (10) mit der Farbkastenwalze (8) mit einer auf einem Grundkörper (13) des Farbmessers (1) angeordneten Hartstoffbeschichtung (12) versehen sind und jeder Schlitz (9) aus einem vom freien Ende (4) des Farbmessers (1) ausgehenden Engschlitz (16) und einen sich daran anschließenden Weitschlitz (17) gebildet ist, wobei der Weitschlitz (17) mittels eines elastischen Materials (18) verschlossen ist.

2. Farbmesser nach Anspruch 1,
**dadurch gekennzeichnet,**
daß die Hartstoffbeschichtung (12) eine Keramikbeschichtung mit Biegeeigenschaften ist.

3. Farbmesser nach einem der vorhergehenden Ansprüche,
**dadurch gekennzeichnet,**
daß die Keramikbeschichtung TiO₂ aufweist.

4. Farbmesser nach einem der vorhergehenden Ansprüche,
**dadurch gekennzeichnet,**
daß die Keramikbeschichtung Al₂O₃ enthält.

5. Farbmesser nach einem der vorhergehenden Ansprüche,
**dadurch gekennzeichnet,**
daß die Hartstoffbeschichtung (12) auf einen Zwischenschicht (14) aufgebracht ist, die Nickel aufweist, insbesondere als Nickelchromzwischenschicht ausgebildet ist, wobei sich die Zwischenschicht (14) zwischen dem Grundkörper (13) und der Hartstoffbeschichtung (12) befindet.

6. Farbmesser nach einem der vorhergehenden Ansprüche,
**dadurch gekennzeichnet,**
daß die Berührungszone (6) jedes Einzelmessers (10) als Abschrägung (5) am freien Endbereich (4) des Farbmessers (1) ausgebildet ist.

7. Farbmesser nach einem der vorhergehenden Ansprüche,
**dadurch gekennzeichnet,**
daß der Grundkörper (13) aus Metall, insbesondere aus Stahl besteht.

8. Farbmesser nach einem der vorhergehenden Ansprüche,
**dadurch gekennzeichnet,**
daß der Stahlgrundkörper gehärtet und vorzugsweise dann angelassen ist.

9. Farbmesser nach einem der vorhergehenden Ansprüche,
**dadurch gekennzeichnet,**
daß sich die Hartstoffbeschichtung (12) nur auf der Oberseite (2) des Farbmessers (1), nicht jedoch im Engschlitz (16) und vorzugsweise auch nicht im Weitschlitz (17) befindet.

10. Farbmesser nach Anspruch 6,
**dadurch gekennzeichnet,**
daß die Tangente (21) an die Oberfläche (7) der Farbkastenwalze (8) mit der Abschrägung (5) jedes Einzelmessers (10) einen konstanten Winkel γ zwischen 3° und 15° einschließt.

## Claims

1. Ink blade in a rotary printing press for scraping ink from an ink fountain roller of the inking unit, which can be disposed at the ink fountain in the inking unit of the rotary printing press, the free end section of said ink blade being associated with the ink fountain roller and comprising a plurality of slits to create a zonal segmentation of said ink blade, thus forming a corresponding number of individual blades,
wherein the contact areas (6) of the individual blades (10) and the ink fountain roller (8) comprise a hard-material coating (12) applied to the base body (13) of the ink blade (1) and that each of the slits (9) consists of a narrow slit (16) starting at the free end section (4) of the ink blade (1) and a wide slit (17) adjoining said narrow slit (16), said wide slit (17) being sealed with an elastic material (18).

2. Ink blade according to claim 1,
wherein said hard-material coating (12) is a ceramic coating with flexing properties.

3. Ink fountain blade according to any one of the preceding claims,
wherein the ceramic coating contains TiO₂.

4. Ink blade according to any one of the preceding claims,
wherein the ceramic coating contains Al₂O₃.

5. Ink blade according to any one of the preceding claims,
wherein the hard-material coating (12) is applied to an intermediate layer (14) containing nickel, particularly an intermediate layer being formed of nickel-chromium, said intermediate layer (14) being located between said base body (13) and said hard-material coating (12).

6. Ink blade according to any one of the preceding claims,
wherein the contact area (6) of each individual blade (10) is a chamfer (5) located at the free end section (4) of the ink blade (1).

7. Ink blade according to any one of the preceding claims,
wherein the base body (13) is made of metal, particularly steel.

8. Ink blade according to any one of the preceding claims,
wherein said steel base body (13) is hardened and preferably annealed afterwards.

9. Ink blade according to any one of the preceding claims,
wherein said hard-material coating (12) is located only at the top (2) of the ink blade (1) and not in the narrow slit (16) and preferably not in the wide slit (17).

10. Ink blade according to claim 6,
wherein the tangent (21) to the surface (7) of the ink fountain roller (8) and the chamfer (5) of each individual blade (10) form a constant angle γ of between 3° and 15°.

## Revendications

1. Lame d'encrier destinée à une rotative d'impression, qui peut être disposée dans l'encrier d'un groupe d'encrage de la rotative d'impression et qui sert à racler de l'encre d'un rouleau d'encrier, la zone terminale libre de la lame d'encrier à associer au rouleau d'encrier, présentant, en vue d'une subdivision zonale, plusieurs fentes par lesquelles est formé un nombre correspondant de lames individuelles, **caractérisée** en ce que les zones de contact (6) des lames individuelles (10) avec le rouleau d'encrier (8), sont pourvues d'un revêtement de matériau dur (12) placé sur un corps de base (13) de la lame d'encrier (1), et chaque fente (9) est formée d'une lente étroite (16) issue de l'extrémité libre (4) de la lame d'encrier (1), et d'une lente large (17) s'y raccordant, la lente large (17) étant fermée au moyen d'un matériau élastique (18).

2. Lame d'encrier selon la revendication 1, **caractérisée** en ce que le revêtement de matériau dur (12) est un revêtement céramique à propriétés de flexion.

3. Lame d'encrier selon l'une des revendications précédentes, **caractérisée** en ce que le revêtement de céramique comprend TiO₂.

4. Lame d'encrier selon l'une des revendications précédentes, **caractérisée** en ce que le revêtement de céramique renferme Al₂O₃.

5. Lame d'encrier selon l'une des revendications précédentes, **caractérisée** en ce que le revêtement de matériau dur (12) est appliqué sur une couche intermédiaire (14), qui présente du nickel, et est notamment réalisée en tant que couche intermédiaire de nickel-chrome, la couche intermédiaire (14) se trouvant entre le corps de base (13) et le revêtement de matériau dur (12).

6. Lame d'encrier selon l'une des revendications précédentes, **caractérisée** en ce que la zone de contact (6) de chaque lame individuelle (10) est réalisée en tant que chanfrein (5) dans la zone d'extrémité libre (4) de la lame d'encrier (1).

7. Lame d'encrier selon l'une des revendications précédentes, **caractérisée** en ce que le corps de base (13) est réalisé en métal, notamment en acier.

8. Lame d'encrier selon l'une des revendications précédentes, **caractérisée** en ce que le corps de base en acier est trempé, puis subit ensuite de préférence un revenu.

9. Lame d'encrier selon l'une des revendications précédentes, **caractérisée** en ce que le revêtement de matériau dur (12) se trouve uniquement sur le côté supérieur (2) de la lame d'encrier (1), mais ne se trouve toutefois pas dans la lente étroite (16), et de préférence pas non plus dans la lente large (17).

10. Lame d'encrier selon la revendication 6, **caractérisée** en ce que la tangente (21) à la surface (7) du rouleau d'encrier (8) forme avec le chanfrein (5) de chaque lame individuelle (10), un angle constant γ compris entre 3° et 15°.
